# FASCICULE DE BREVET EUROPEEN

(11) **EP 2 590 034 B1**
(45) Date de publication et mention de la délivrance du brevet: **31.07.2019**
(21) Numéro de dépôt: 11188142.1
(22) Date de dépôt: 07.11.2011
(51) Int. Cl.: G04B 37/00

(54) **Montre à sonnerie**
Uhr mit Schlagwerk
Chiming watch

(43) Date de publication de la demande: 08.05.2013
(73) Titulaire: Manufacture et fabrique de montres et chronomètres Ulysse Nardin Le Locle S.A., 2400 Le Locle (CH)
(72) Inventeur: Jan, Claude-Eric, 2300 La Chaux-de-Fonds (CH); Berberat, Pierre, 2300 La Chaux-de-Fonds (CH)
(74) Mandataire: e-Patent SA

(56) Documents cités:
- EP-A1- 0 396 007
- EP-A2- 1 365 295
- WO-A2-2006/095244
- CH-A- 649 190
- CH-A4- 8 159 059
- CH-D- 1 345 971
- US-A- 267 104

## Description

### Domaine technique

La présente invention se rapporte au domaine de l'horlogerie mécanique. Elle concerne, plus particulièrement, une montre à sonnerie munie d'un mouvement et d'un mécanisme de sonnerie. Ce mouvement et ce mécanisme de sonnerie sont logés dans une boîte comportant un fond, une carrure et fermée par une glace. Le mécanisme de sonnerie est assemblé sur une platine que comporte le mouvement. Pour le tintement de la sonnerie, le mécanisme de sonnerie comporte au moins un objet résonnant fixé directement ou indirectement sur la platine.

### Etat de la technique

Dans les pièces d'horlogerie à sonnerie, telles que les montres à répétition, réveils, grandes sonneries..., le volume du son généré par le mécanisme de sonnerie est toujours un problème crucial. En effet, le volume d'air susceptible de transmettre les ondes sonores étant particulièrement faible, les ondes sonores sont difficilement transmises à l'air environnant, rendant le son produit faiblement audible. Les ondes sonores doivent donc se propager par l'intermédiaire d'éléments constitutifs de la pièce d'horlogerie.

Le document CH698533 relève que le ou les timbres d'une sonnerie d'une pièce d'horlogerie sont généralement fixés sur la platine du mouvement d'horlogerie pour des raisons évidentes de facilité de montage et de réglage ou mise en son. Il est encore relevé qu'une telle façon de faire n'est pas favorable, car le volume du son émis est réduit, car il n'est pas directement transmis à un élément de la boîte de la pièce d'horlogerie et la transmission du son entre le timbre, la platine puis une pièce de la boîte s'effectue dans de mauvaise condition.

Pour pallier ce problème, le document mentionné décourage d'utiliser la platine pour transmettre le son du timbre. En effet, il est expliqué que la transmission des ondes sonores entre deux pièces en contact dépend de la matière utilisée pour ces pièces. En pratique les timbres sont en acier ressort et pour que leurs vibrations soient efficacement transmises à leur support puis à la platine il faut que la célérité du son dans le matériau des timbres soit égale ou inférieure à la célérité du son dans le matériau formant leur support. Ceci n'est pas toujours réalisé, la platine du mouvement pouvant être en laiton ce qui diminue la fonction de transmission des ondes sonores.

L'invention proposée dans le document CH698533 solutionne le problème de la transmission du son en fixant un ensemble formé par un timbre et son talon, uniquement sur la glace à l'exclusion de toute autre partie de la pièce d'horlogerie, afin que les vibrations du timbre soient transmises directement à la glace. Une telle construction requiert un montage complexe, mettant en oeuvre un dispositif de montage particulier et nécessitant un procédé spécial pour le réglage des timbres, étant donné qu'ils ne sont plus accessibles une fois que le mouvement est positionné en référence au timbre. D'autres exemples de montres à sonnerie sont divulgués notamment dans les documents CH 649 190 G, US 267,104 et CH 81590/59.

La présente invention a pour but d'améliorer le volume du son produit par une montre à sonnerie, en évitant l'écueil d'une solution complexe et coûteuse, telle que proposée par le document CH698533.

### Divulgation de l'invention

De façon plus précise, l'invention concerne une montre telle que mentionnée au premier paragraphe ci-dessus, caractérisée en ce que le mouvement est fixé directement au fond de la boîte au moyen de piliers reliant, par une première de leur extrémité, ledit fond et, par leur deuxième extrémité, ladite platine et disposés à la périphérie du mouvement.

### Brève description des dessins

D'autres détails de l'invention apparaîtront plus clairement à la lecture de la description qui suit, faite en référence au dessin annexé dans lequel :
- la figure 1 est une vue éclatée d'un mode de réalisation préféré de l'invention,
- la figure 2 est une vue en coupe de ce mode de réalisation préféré, et
- la figure 3 propose une illustration schématique d'un autre mode de réalisation de l'invention.

### Mode(s) de réalisation de l'invention

Les figures représentent une montre 10 munie d'un mouvement 12 et d'un mécanisme de sonnerie, non distinct sur les dessins, logés dans une boîte 14. Le mouvement 12 et le mécanisme de sonnerie ne font pas l'objet de l'invention et ne seront donc pas décrits. Comme le comprendra l'homme du métier, on pourra adapter des types quelconques de mouvement 12 ou de mécanisme de sonnerie à l'invention.

La boîte 14 comporte un fond 16, une carrure 18 et est fermée par une glace 20. Selon les constructions choisies par l'homme du métier, les éléments du mouvement 12 et du mécanisme de sonnerie sont assemblés soit directement sur une platine 22, soit indirectement, c'est-à-dire par l'intermédiaire de ponts ou d'autres éléments formant un bâti et fixés sur la platine 22. Par définition, le fond 16 de la boîte est situé du côté opposé à la platine 22 et réciproquement.

L'invention est particulièrement adaptée à un mécanisme de sonnerie agencé pour actionner des lames ou timbres, plus généralement au moins un objet résonnant, apte à produire un son lorsqu'il est actionné par un marteau ou des ergots, fixé directement ou indirectement sur la platine 22. On pourra par exemple se référer au document CH00395/11 qui propose une construction de montre à sonnerie à laquelle la présente invention trouve à s'appliquer de manière avantageuse. Cette construction est utilisée pour illustrer l'invention.

Ainsi, on a une pluralité d'objets résonnants, prenant la forme de lames 24, agencés au-dessus d'un cadran et actionnés par des ergots 26 disposés sur un disque 28 entraîné en rotation par le mécanisme de sonnerie. Les lames 24 sont fixées par leur base sur un pont 30 rapporté sur la platine 22.

Selon l'invention, le mouvement 12 est fixé directement au fond 16 de la boîte 14 au moyen de piliers 32 reliant, par une première de leur extrémité, le fond 16 de la boîte 14 et, par leur deuxième extrémité, la platine 22. Pour permettre la mise en place du mouvement 12, les piliers 32 sont disposés à la périphérie du mouvement 12.

Dans un mode de réalisation préféré, les piliers 32 sont venus d'une pièce avec le fond 16 et comportent des moyens de fixation pour être fixés à la platine 22. Les piliers 32 peuvent être usinés dans la masse lors de la fabrication du fond 16. On pourrait également envisager des piliers 32 rapportés sur le fond 16 et solidarisés avec lui. On peut prévoir qu'ils comportent un taraudage 34 à leur extrémité libre, le taraudage 34 étant orienté selon l'axe longitudinal du pilier, pour recevoir une vis 36 permettant la fixation de la platine 22. Une construction inversée, avec des piliers 32 solidaires de la platine 22 et fixés au fond 16 est également envisageable.

Plus précisément, l'extrémité libre des piliers 32 définit une surface d'appui sur laquelle est directement positionnée la platine 22, par sa face située du côté du fond 16. Ainsi, l'assemblage du mouvement 12 dans la boîte est particulièrement simple et précis. Outre le fait qu'aucun cercle d'emboitage n'est utile, les piliers 32 peuvent être réalisés de manière très exacte, assurant ainsi le positionnement en hauteur du mouvement 12.

On peut en outre prévoir que les piliers 32 définissent des moyens d'indexation de la position angulaire du mouvement 12 dans la boîte. A cette fin, la platine 22 peut présenter, à sa périphérie, des logements 38 orientés perpendiculairement au plan défini par la surface de la platine 22, positionnés et dimensionnés de manière à ce que les piliers 32 s'engagent dans les logements 38. De préférence, les dimensions des piliers et des logements sont ajustées, de manière à avoir une coopération précise, mais sans frottement entre ces pièces lors de l'emboîtage du mouvement. La position du fond 16 une fois assemblé aux autres éléments de la boîte étant également définie et indexée, par exemple par vissage du fond 16 à la carrure 18, le mouvement 12 est nécessairement parfaitement positionné par rapport aux ouvertures 40 de la boîte, pour le passage d'organes de commande 42 (tige de mise à l'heure ou poussoir). Avec au moins deux piliers 32, ceux-ci participent également au centrage du mouvement dans la boîte. Pour éviter d'éventuelles contraintes hyperstatiques, seuls deux piliers sont ajustés précisément, les autres sont positionnés avec jeu dans les logements 38. On relèvera que seuls deux piliers suffisent au centrage du mouvement, grâce au fait qu'ils prennent place dans les logements 38 situés à l'intérieur du cercle défini par le mouvement.

En outre, le pont 30 sur lequel les lames 24 sont fixées, est également relié au fond 16, par l'intermédiaire de la platine 22. La face du pont 30 opposée au fond 16 reçoit les lames 24 et l'autre face du pont 30 est disposée contre la platine 22. De préférence, au moins une des vis qui assurent la fixation de la platine 22 au fond 16, traverse également le pont 30 par au moins un trou 44 que celui-ci comporte et assure simultanément la fixation du pont 30.

Les vibrations sonores émises par les lames 24 ou les objets résonnants lors d'une sonnerie, sont transmises au fond 16, via la platine 22 et les piliers 32 et éventuellement via le pont, lorsqu'il y en a un comme dans l'exemple illustré. On constate une amélioration du volume du son produit.

Ainsi, l'invention combine une simplification du montage du mouvement 12, avec une amélioration du volume du son produit par le mécanisme de sonnerie.

L'invention s'applique à une construction intégrée du mécanisme de sonnerie dans le mouvement 12, comme proposé dans l'exemple, mais elle s'applique également à une construction modulaire du mécanisme de sonnerie. Dans une telle variante, non illustrée, un module 50 qui porte le mécanisme de sonnerie comporte sa propre platine située du côté opposé au fond. Le ou les objets résonnants du mécanisme de sonnerie sont fixés directement ou indirectement sur la platine du module. L'ensemble formé par le mouvement et le module 50, est fixé directement dans le fond de la boîte au moyen de piliers 32 tels que décrits ci-dessus. On peut ainsi avoir des piliers dont la longueur est sensiblement égale à l'épaisseur cumulée du mouvement et du module. On peut aussi combiner ces piliers avec des piliers plus courts 52, dont la longueur est sensiblement égale à l'épaisseur du seul mouvement. On peut ainsi fixer uniquement le mouvement et ajouter le module séparément. Il est encore possible d'avoir des moyens de fixation du module au mouvement de base, tels qu'utilisés habituellement.

La présente description a été donnée à titre d'illustration non limitative de l'invention. L'homme du métier saura adapter son enseignement pour envisager d'éventuelles variantes, circonscrites à la portée définie par les revendications.

## Revendications

1. Montre à sonnerie munie d'un mouvement (12) et d'un mécanisme de sonnerie, ledit mouvement (12) et ledit mécanisme de sonnerie étant logés dans une boîte comportant un fond et une carrure (18) ledit mécanisme de sonnerie étant assemblé directement ou indirectement sur une platine (22) que comporte le mouvement (12), ledit mécanisme de sonnerie comportant au moins un objet résonnant fixé directement ou indirectement sur la platine (22), le mouvement (12) étant fixé directement au fond (16) de la boîte au moyen de piliers (32) reliant, par une première de leur extrémité, ledit fond (16) et, par leur deuxième extrémité, ladite platine (22) et disposés à la périphérie du mouvement (12), les piliers (32) étant solidaires du fond (16) par leur première extrémité, leur deuxième extrémité étant libre, et comportant des moyens de fixation pour être fixés à la platine (22), **caractérisée en ce que** ladite boîte est fermée par une glace (20) et **en ce que** lesdits piliers (32) sont venus d'une pièce avec le fond (16).

2. Montre selon la revendication 1, **caractérisée en ce qu'**au moins certains des piliers (32) sont taraudés à leur extrémité libre et reçoivent chacun une vis (36) pour la fixation de la platine (22).

3. Montre selon les revendications 1 et 2, **caractérisée en ce que** l'extrémité libre des piliers (32) définit une surface d'appui, et **en ce que** la face de la platine (22) située du côté du fond (16) est appuyée directement sur ladite surface d'appui.

4. Montre selon l'une des revendications précédentes, **caractérisée en ce que** ledit objet résonnant est disposé sur une face d'un pont (30) monté sur la platine (22), ladite face étant opposée audit fond (16).

5. Montre selon la revendication 2 et selon la revendication 4, **caractérisée en ce que** ledit pont (30) comporte au moins un trou et **en ce que**, au moins une desdites vis traverse également ledit trou de manière à fixer le pont.

6. Montre selon l'une des revendications précédentes, **caractérisée en ce qu'**au moins certains desdits piliers (32) définissent des moyens d'indexation angulaire de la position du mouvement (12) dans la boîte.

7. Montre selon l'une des revendications précédentes, **caractérisée en ce qu'**au moins deux desdits piliers (32) définissent des moyens de centrage de la position du mouvement (12) dans la boîte.

8. Montre selon la revendication 6 ou la revendication 7, **caractérisée en ce que** ladite platine (22) présente, à sa périphérie, des logements (38) orientés perpendiculairement au plan défini par la surface de la platine (22), positionnés et dimensionnés de manière à ce que lesdits piliers (32) s'engagent dans lesdits logements (38).

9. Montre selon l'une des revendications précédentes, **caractérisée en ce que** le mécanisme de sonnerie est intégré audit mouvement (12).

10. Montre à sonnerie munie d'un ensemble formé d'un mouvement (12) et d'un mécanisme de sonnerie, ledit mécanisme de sonnerie étant disposé dans un module accouplé audit mouvement (12) et comportant sa propre platine (22), ledit mouvement (12) et ledit module étant logés dans une boîte comportant un fond (16) et une carrure (18), ledit mécanisme de sonnerie comportant au moins un objet résonnant fixé directement ou indirectement sur la platine (22) du module, l'ensemble étant fixé directement dans le fond (16) de la boîte au moyen de piliers (32) reliant, par une première de leur extrémité, ledit fond (16) et, par leur deuxième extrémité, ladite platine (22) du module et disposés à la périphérie de l'ensemble, les piliers étant solidaires du fond (16) par leur première extrémité, leur deuxième extrémité étant libre, et comportant des moyens de fixation pour être fixés à la platine (22) du module, **caractérisée en ce que** ladite boîte comprend en outre une glace et **en ce que** lesdits piliers (32) sont venus d'une pièce avec le fond (16).

## Patentansprüche

1. Uhr mit einem Läutwerk, die mit einem Uhrwerk (12) und mit einem Läutwerkmechanismus versehen ist, wobei das Werk (12) und der Läutwerkmechanismus in einem Gehäuse untergebracht sind, das einen Boden und einen Gehäusemittelteil (18) aufweist, wobei der Läutwerkmechanismus direkt oder indirekt auf eine Platine (22) montiert ist, die das Uhrwerk (12) aufweist, wobei der Läutwerkmechanismus mindestens ein Resonanzobjekt aufweist, das direkt oder indirekt an der Platine (22) befestigt ist, wobei das Uhrwerk (12) direkt am Boden (16) des Gehäuses mittels Säulen (32) befestigt ist, die durch ein erstes ihrer Enden den Boden (16) und durch ihr zweites Ende die Platine (22) verbinden und am Umfang des Uhrwerks (12) angeordnet sind, wobei die Säulen (32) durch ihr erstes Ende fest mit dem Boden (16) verbunden sind, während ihr zweites Ende frei ist, und Befestigungseinrichtungen enthalten, um an der Platine (22) befestigt zu werden,
**dadurch gekennzeichnet, dass** das Gehäuse von einem Glas (20) verschlossen wird und die Säulen (32) aus einem Stück mit dem Boden (16) bestehen.

2. Uhr nach Anspruch 1, **dadurch gekennzeichnet, dass** mindestens bestimmte der Säulen (32) an ihrem freien Ende ein Innengewinde haben und je eine Schraube (36) zur Befestigung der Platine (22) aufnehmen.

3. Uhr nach den Ansprüchen 1 und 2, **dadurch gekennzeichnet, dass** das freie Ende der Säulen (32) eine Auflagefläche definiert, und dass die Seite der Platine (22), die sich auf der Seite des Bodens (16) befindet, direkt auf der Auflagefläche aufliegt.

4. Uhr nach einem der vorhergehenden Ansprüche, **dadurch gekennzeichnet, dass** das Resonanzobjekt auf einer Seite eines auf der Platine (22) montierten Stegs (30) angeordnet ist, wobei gesagte Seite dem Boden (16) entgegengesetzt ist.

5. Uhr nach Anspruch 2 und nach Anspruch 4, **dadurch gekennzeichnet, dass** der Steg (30) mindestens ein Loch aufweist, und dass mindestens eine der Schrauben ebenfalls das Loch durchquert, um den Steg zu fixieren.

6. Uhr nach einem der vorhergehenden Ansprüche, **dadurch gekennzeichnet, dass** mindestens bestimmte der Säulen (32) Einrichtungen zur Winkelindexierung der Position des Uhrwerks (12) im Gehäuse definieren.

7. Uhr nach einem der vorhergehenden Ansprüche, **dadurch gekennzeichnet, dass** mindestens zwei der Säulen (32) Zentriereinrichtungen der Position des Uhrwerks (12) im Gehäuse definieren.

8. Uhr nach Anspruch 6 oder Anspruch 7, **dadurch gekennzeichnet, dass** die Platine (22) an ihrem Umfang Aufnahmen (38) aufweist, die lotrecht zu der von der Fläche der Platine (22) definierten Ebene ausgerichtet sind, derart positioniert und dimensioniert, dass die Säulen (32) sich in die Aufnahmen (38) einfügen.

9. Uhr nach einem der vorhergehenden Ansprüche, **dadurch gekennzeichnet, dass** der Läutwerkmechanismus in das Uhrwerk (12) eingebaut ist.

10. Uhr mit einem Läutwerk, die mit einer Einheit versehen ist, die von einem Uhrwerk (12) und von einem Läutwerkmechanismus gebildet wird, wobei der Läutwerkmechanismus in einem mit dem Uhrwerk (12) gekoppelten Modul angeordnet ist und seine eigene Platine (22) aufweist, wobei das Uhrwerk (12) und das Modul in einem Gehäuse untergebracht sind, das einen Boden (16) und einen Gehäusemittelteil (18) aufweist, wobei der Läutwerkmechanismus mindestens ein Resonanzobjekt aufweist, das direkt oder indirekt an der Platine (22) des Moduls befestigt ist, wobei die Einheit direkt im Boden (16) des Gehäuses mittels Säulen (32) befestigt ist, die durch ein erstes ihrer Enden den Boden (16) und durch ihr zweites Ende die Platine (22) des Moduls verbinden und am Umfang der Einheit angeordnet sind, wobei die Säulen durch ihr erstes Ende fest mit dem Boden (16) verbunden sind, während ihr zweites Ende frei ist, und Befestigungseinrichtungen aufweisen, um an der Platine (22) des Moduls befestigt zu werden, **dadurch gekennzeichnet, dass** das Gehäuse außerdem ein Glas enthält und dass die Säulen (32) aus einem Stück mit dem Boden (16) bestehen.

## Claims

1. Chiming watch provided with a movement (12) and a chiming mechanism, said movement (12) and said chiming mechanism being contained inside a case comprising a case back and a case middle (18),
said chiming mechanism being assembled directly or indirectly on a plate (22) comprised by the movement (12),
said chiming mechanism comprising at least one resonant body attached directly or indirectly to the plate (22),
the movement (12) being attached directly to the case back (16) by means of pillars (32) connecting, by a first of their extremities, said case back (16) and, by their second extremity, said plate (22) and disposed at the periphery of the movement (12),
the pillars (32) being joined to the case back (16) by their first extremity, their second extremity being free, and comprising means of attachment for their attachment to the plate (22),
**characterized in that** said case is closed by a glass (20), and **in that** said pillars (32) are integral with the case back (16).

2. Watch according to Claim 1, **characterized in that** at least some of the pillars (32) are tapped at their free extremity and each receive a screw (36) for the attachment of the plate (22).

3. Watch according to Claims 1 and 2, **characterized in that** the free extremity of the pillars (32) defines a supporting surface, and **in that** the face of the plate (22) situated on the case back (16) side bears directly on said supporting surface.

4. Watch according to one of the preceding claims, **characterized in that** said resonant body is disposed on a face of a bridge (30) mounted on the plate (22), said face being opposite said case back (16).

5. Watch according to Claim 2 and according to Claim 4, **characterized in that** said bridge (30) comprises at least one hole, and **in that** at least one of said screws also passes through said hole in a manner so as to attach the bridge.

6. Watch according to one of the preceding claims, **characterized in that** at least some of said pillars (32) define means for the angular indexation of the position of the movement (12) inside the case.

7. Watch according to one of the preceding claims, **characterized in that** at least two of said pillars (32) define means for centring the position of the movement (12) inside the case.

8. Watch according to Claim 6 or Claim 7, **characterized in that** said plate (22) exhibits, on its periphery, housings (38) oriented perpendicularly to the plane defined by the surface of the plate (22), positioned and dimensioned in a manner such that said pillars (32) engage in said housings (38).

9. Watch according to one of the preceding claims, **characterized in that** the chiming mechanism is integrated into said movement (12).

10. Chiming watch fitted with an assembly formed from a movement (12) and a chiming mechanism, said chiming mechanism being disposed in a module connected to said movement (12) and comprising its own plate (22), said movement (12) and said module being housed inside a case comprising a case back (16) and a case middle (18), said chiming mechanism comprising at least one resonant body attached directly or indirectly to the plate (22) of the module,
the assembly being attached directly to the case back (16) of the case by means of pillars (32) connecting, by a first of their extremities, said case back (16) and, by their second extremity, said plate (22) of the module and disposed on the periphery of the assembly,
the pillars being joined to the case back (16) by their first extremity, their second extremity being free, and comprising means of attachment for their attachment to the plate (22) of the module, **characterized in that** said case additionally comprises a glass, and **in that** said pillars (32) are integral with the case back (16).
